# EUROPÄISCHE PATENTSCHRIFT

(11) **EP 1 397 785 B1**
(45) Veröffentlichungstag und Bekanntmachung des Hinweises auf die Patenterteilung: **25.05.2005**
(21) Anmeldenummer: 02747216.6
(22) Anmeldetag: 12.06.2002
(51) Int. Cl.: G07B 15/00, G08G 1/017

(54) **EINRICHTUNGEN UND METHODEN ZUR VEREINFACHUNG DES OCR-BASIERTEN ENFORCEMENTS BEI AUTOMATISCHEN MAUTSYSTEMEN**
DEVICES AND METHODS FOR SIMPLIFYING OCR-BASED ENFORCEMENT IN AUTOMATIC TOLL SYSTEMS
INSTALLATIONS ET PROCEDES DE SIMPLIFICATION DE L'APPLICATION BASEE SUR LA RECONNAISSANCE OPTIQUE DE CARACTERES DANS LE CAS DE SYSTEMES AUTOMATIQUES DE PEAGE

(30) Priorität: 12.06.2001 AT 9112001
(43) Veröffentlichungstag der Anmeldung: 17.03.2004
(73) Patentinhaber: SIEMENS AKTIENGESELLSCHAFT, 80333 München (DE)
(72) Erfinder: GILA, Janos, A-2340 Mödling (AT); KONRAD, Wolfgang, A-2340 Mödling (AT)
(86) Internationale Anmeldenummer: PCT/DE2002/002155
(87) Internationale Veröffentlichungsnummer: WO 2002/101662

(56) Entgegenhaltungen:
- WO-A-96/07168
- DE-A- 4 446 674
- DE-A- 19 836 087
- GB-A- 2 295 476
- ROZEK W: "MAUTSYSTEME AUS DER HOCHTECHNOLOGIESTADT JENA" NTZ NACHRICHTENTECHNISCHE ZEITSCHRIFT, VDE VERLAG GMBH. BERLIN, DE, Bd. 47, Nr. 6, 1994, Seiten 388-392, XP000996921 ISSN: 0027-707X

## Beschreibung

Die Erfindung betrifft ein Verfahren zur Überwachung des ordnungsgemäßen Betriebs einer Bemautungsvorrichtung eines Fahrzeugs mit einem Fahrzeugkennzeichen gemäß dem Oberbegriff des Anspruches 1.

Weiters betrifft die Erfindung ein Überwachungssystem zur Überwachung des ordnungsgemäßen Betriebs einer Bemautungsvorrichtung eines Fahrzeugkennzeichen gemäß dem Oberbegriff des Anspruches 8.

Bei automatischen Mautsystemen wird im Zuge der Überwachung der ordnungsgemäßen Entrichtung von Mautgebühren bzw. bei der Erkennung von Mautprellern häufig eine auf optischer Mustererkennung oder "Optical Charakter Recognition" kurz OCR basierende Kennzeichenerkennung angewendet, wobei üblicherweise eine hohe Erkennungswahrscheinlichkeit gefordert ist. Die Leistungsfähigkeit von OCR ist stark von den Umgebungsbedingungen (Witterung) abhängig, erfordert entweder hohe lokale Rechertleistung oder ein hohes Datenaufkommen zu einem zentralen OCR-Host.

Bei manchen Mautsystemen erfolgt die Begleichung der Mautschuld laufend per Kommunikation mit der Mautinfrastruktur oder über wertkartenähnliche Einrichtungen. Im ersten Fall ist die Identität des Fahrzeugs bekannt im letzteren nicht. In beiden Fällen ist aber die ordnungsgemäße Begleichung der Mautschuld zu überwachen bzw. ein potentieller Mautpreller zu erkennen.

Ein System zur automatischen Kontrolle der Mauterhebung ist beispielsweise in der WO 99/66455 beschrieben. Dabei ist eine Vorrichtung zur Kontrolle des ordnungsgemäßen Betriebs einer Bemautungsvorrichtung straßenseitig angeordnet, wobei die Bemautungsvorrichtung in einem die Vorrichtung passierendem Fahrzeug mit Nummernschild angeordnet ist und zwischen dem Mautgerät und der Vorrichtung eine Kommunikation stattfindet. Erkennt die Vorrichtung anhand der Kommunikation mit der Bemautungsvorrichtung, dass die Bemautungsvorrichtung nicht ordnungsgemäß betrieben wird, so wird das Nummerschild des Fahrzeuges mittels einer Aufnahmeeinrichtung aufgenommen.

Nachteilig an dieser Vorrichtung ist jedoch, dass zwischen dem Mautgerät und der Vorrichtung eine Kommunikationsverbindung aufgebaut werden muss, weshalb die Herstellung dieser Vorrichtung mit hohen Kosten verbunden ist.

Aus der Offenlegungsschrift DE 44 46 674 A1 ist eine Vorrichtung zur automatischen Kontrolle des Zuganges von Fahrzeugen zu einem Verkehrsraum bekannt, dessen Benutzung gebührenpflichtig ist. Diejenigen Fahrzeuge, die zur Benutzung berechtigt sind, senden ein Berechtigungskennsignal aus, welches von einem Kontrollgerät empfangen und ausgewertet wird. Dem Kontrollgerät ist ein Videosystem mit einer Kamera zugeordnet. Die Kamera ist so ausgebildet und installiert, dass sie speziell zur Aufnahme eines vorgegebenen Bereiches der passierenden Fahrzeuge dient. In diesem Bereich ist eine Vignette angebracht, die auf optischem Wege eine bestimmte Information über das Fahrzeug nach außen übermittelt. Diese Information kann etwa eine Berechtigung zum Zugang zu einem bestimmten Bereich (Straße) ausdrückende Information sein. Ein Fahrzeuggerät bzw. die Vignette ist derart ausgebildet und angebracht, dass diese(s) ein im IR-Bereich wahrnehmbares, der Kamera zugewandtes Muster zeigt.

Es ist daher eine Aufgabe der Erfindung, einen Weg zu schaffen, der es ermöglicht auf einfache und kostengünstige Art Mautpreller zu erkennen bzw. die ordnungsgemäße Funktionsweise der Bemautungseinrichtung zu erkennen.

Diese Aufgabe wird mit einem Verfahren der eingangs genannten Art erfindungsgemäß gelöst durch die im kennzeichnenden Teil des Anspruches 1 angegebenen Merkmale.

In einer vorteilhaften Variante der Erfindung wird das vorgebbare optische Muster/Signal mittels zumindest einer Leuchtdiode erzeugt.

In einer bevorzugten Ausführungsform der Erfindung ist das optische Muster/Signal ein Infrarot-Muster/Signal, wobei die Leuchtdiode eine Infrarot-Leuchtdiode ist.

Weitere Vorteile lassen sich dadurch erzielen, dass das optische Muster/Signal mittels eines optisch empfindlichen Sensors detektiert wird.

Darüber hinaus kann das optische Muster/Signal mittels einer Infrarot-Kamera detektiert werden.

Bei Erzeugung eines Musters/Signals, welches einem nicht ordnungsgemäßen Betrieb der Bemautungsvorrichtung entspricht, kann das Kennzeichen des Fahrzeuges bei Passieren einer Kontrollstelle erfasst werden.

Zur Durchführung des erfindungsgemäßen Verfahrens eignet sich insbesondere eine Vorrichtung der eingangs genannten Art, welche die im kennzeichnenden Teil des Anspruches 8 angegebenen Merkmale aufweist.

Günstigerweise ist zur Erzeugung des vorgebbaren optischen Musters/Signals zumindest eine Leuchtdiode vorgesehen.

In einer bevorzugten Ausführungsform der Erfindung ist die Vorrichtung dazu eingerichtet, ein Infrarot-Muster/Signal zu erzeugen, wobei zur Erzeugung des Infrarot-Musters/Signals eine Infrarot-Leuchtdiode vorgesehen sein kann.

Vorteilhafterweise ist das Überwachungssystem dazu eingerichtet, das optische Muster/Signal mittels eines optisch empfindlichen Sensors zu detektieren.

Weiten kann das Überwachungssystem dazu eingerichtet sein, das optische Muster/Signal mittels einer Infrarot-Kamera zu detektieren.

Weitere Vorteile lassen sich dadurch erzielen, dass das Überwachungssystem dazu eingerichtet ist, bei Erzeugung eines Musters/Signals welches einem nicht ordnungsgemäßen Betrieb der Bemautungsvorrichtung entspricht das Kennzeichen des Fahrzeuges bei Passieren einer Kontrollstelle zu erfassen.

Die Erfindung samt weiterer Vorteile wird im folgenden anhand einiger nicht einschränkender Ausführungsbeispiele, die in der Zeichnung dargestellt sind näher erläutert In dieser zeigen schematisch:
Fig. 1 ein System zur Erfassung und Entrichtung von Mautgebühren mit einer an Bord des Fahrzeuges angeordneten Bemautungsvorrichtung zur Ermittlung der Mautgebühren;
Fig. 1a die Bemautungsvorrichtung aus Fig. 1 im näheren Detail;
Fig. 2 die Bemautungsvorrichtung aus Fig. 1 im näheren Detail und ein Lesegerät zum Aufbuchen einer Benutzerberechtigung auf die Bemautungsvorrichtung;
Fig. 3 eine Magnetkarte mit einem Code zum Aufbuchen einer Benutzerberechtigung auf die Bemautungsvorrichtung;
Fig. 4 ein Mautsystem mit einem fahrzeugexternen Abrechnungszentrum zusätzlich zu der fahrzeugintemen Bemautungsvorrichtung;
Fig. 5 ein erfindungsgemäßes Überwachungssystem,
Fig. 6 ein im Frontscheibenbereich eines Fahrzeuges angeordnetes Display zur Enforcement-Anzeige.

Gemäß Fig. 1 kann ein Mautsystem SYS zur Ortung eines Fahrzeuges FAR ein Positionserfassungssystems PES, beispielsweise das bekannte "Global Positioning System" oder kurz GPS-System, aufweisen.

Hierbei können die Fahrzeuge FA1, FA2 die Bemautungsvornchtungen BE1, BE2 aufweisen, die dazu eingerichtet sind, Daten von dem Positionsermittlungssystem PES zu empfangen und daraus die Orts-Koordinaten OKO der Fahrzeuges FA1, FA2 zu berechnen. Anhand der Orts-Koordinaten OKO kann die befahrene Strecke STR, beispielsweise anhand einer aus den Orts-Koordinaten OKO berechneten Signatur SIG, bestimmt werden. Weiter kann, falls die von einem Fahrzeug FA1, FA2 befahrene Strecke STR mautpflichtig ist, überprüft werden, ob das Fahrzeug FA1, FA2 zur Benutzung der mautpflichtigen Strecke berechtigt ist.

Die Benutzungsberechtigung BER kann beispielsweise als Guthaben GUT realisiert und in einem Speicher SPR der Bemautungsvorrichtung BE1 abgelegt werden, wobei diese Bemautungsvorrichtung BE1 dazu eingerichtet sein kann, anfallende Mautgebühren GEB zu berechnen und von dem Guthaben GUT abzubuchen. Ist das Guthaben GUT aufgebraucht und liegt keine weitere Benutzungsberechtigung BER vor, so darf das Fahrzeug FAR keine mautpflichtigen Strecken STR mehr benutzen. Die Bemautungsvorrichtung BE1 mit einer in ihr abgelegten Benutzungsberechtigung BER, wird im folgenden als Wertkarte WEK bezeichnet.

Bei der Benutzungsberechtigung BER muss es sich nicht ausschließlich um ein Guthaben GUT handeln. Die Benutzungsberechtigung BER kann beispielsweise auch als eine in dem Speicher SPR der Wertkarte WEK abgelegte Zeitkarte ZEI, die zur Benutzung vorgebbarer, mautpflichtiger Strecken STR in einem gewissen Zeitraum berechtigt etc. ausgeführt sein (Fig. 2).

Die von einem Fahrzeuginhaber gewünschte Art der Benutzungsberechtigung BER (Guthaben, Zeitkarte, Streckenguthaben, Terminbindung etc.) kann beispielsweise als Code COD in die Bemautungsvorrichtung BEV übertragen werden. Jeder Art von Benutzungsberechtigung BER kann dabei in einer Speichereinheit SP1 der Bemautungsvorrichtung BEV ein vorgebbarer Code CO1, CO2, CO3 zugewiesen sein (Fig. 2). So kann beispielsweise ein erster Code CO1 einer Zeitkarte ZEI für alle mautpflichtigen Strecken STR in einem vorgebbaren Gebiet zugeordnet sein, während ein anderer Code CO2 ein Guthaben GUT um einen vorgebbaren Betrag auflädt oder ein dritter Code CO3 ein Streckenguthaben SGH um einen vorgebbaren Betrag erhöht etc.

Nach Erhalt des Codes COD kann die Steuerung STE der Bemautungsvorrichtung BEV durch Vergleich des von dem Benutzer erworbenen Codes COD mit den in der Speichereinheit SP1 abgelegten Codes CO1, CO2, CO3 die entsprechende Benutzungsberechtigung BER identifizieren und freischalten bzw. aktivieren.

Die Übertragung des Codes COD kann beispielsweise mittels einer mit der Wertkarte WEK leitungs- oder nicht leitungsgebunden verbundenen Eingabevorrichtung EIV erfolgen. Beispiele für eine leitungsgebundene Verbindung zwischen der Eingabevorrichtung EIV und der Bemautungsvorrichtung BEV wären Kupferdraht, Glasfaser, etc... Beispiele für eine nicht Leitungsgebundene Verbindung sind Funk, Infrarotübertragung, Laser, etc.

Um ein missbräuchliches Aufladen einer Benutzungsberechtigung BER in die Wertkarte WEK zu verhindern, kann der Code CO1, CO2, CO3 verschlüsselt und in einer für den Benutzer nicht erkennbaren Form in die Wertkarte WEK übertragen werden.

Beispielsweise kann der Code COD auf einem mobilen Datenträger gespeichert sein. Wobei zur Übertragung der Benutzerberechtigung BER bzw. des Codes COD in die Bemautungsvorrichtung die Eingabevorrichtung EIV als Lesegerät LES für mobile Datenträger ausgeführt ist Um eine missbräuchliche Wiederverwendung des mobilen Datenträgers zu verhindern, kann das Lesegerät LES dazu eingerichtet sein, den Übertragungsvorgang des Codes COD in die Bemautungsvorrichtung BEV mit einer Entwertung des mobilen Datenträgers zu Beenden. Diese Entwertung kann beispielsweise darin bestehen, dass die auf dem mobilen Datenträger enthaltene Information durch das Lesegerät gelöscht wird oder dadurch, dass ein Wert WER der die Gültigkeit des mobilen Datenträgers angibt von "gültig" auf "ungültig" gesetzt wird (Fig. 3).

Nach Fig. 4 kann auch eine eine Kommunikations-Verbindung zwischen der Bemautungsvorrichtung BE2 und einem Abrechnungszentrum ABZ hergestellt sein, wobei in diesem Fall die Benutzerberechtigung BER in dem Abrechnungszentrum vorgesehen sein kann, bevorzugterweise in Form eines dem Fahrzeug zugeordneten Kontos KON, von dem anfallende Mautgebühren GEB abgebucht werden können.

Im folgenden wird die Bemautungsvorrichtung BE2, welche mit dem Abrechnungszentrum ABZ Daten austauschen kann als Berechnungseinheit OBU bezeichnet

Gemäß Fig. 5 weist ein erfindungsgemäßes Überwachungssystem UES zur Überwachung des ordnungsgemäßen Betriebes einer Bemautungsvorrichtung BEV eine Steuerung ST1 sowie ein mit ihr verbundenes Display DIP auf, welches dazu eingerichtet ist ein vorgebbares Muster MUS darzustellen (Fig. 6). Das optische Muster MUS hängt von dem aktuellen Betriebszustand der Bemautungsvorrichtung BE1, BE2, z. B. ob eine gültige Benutzungsberechtigung BER vorhanden ist, oder ob die Bemautungsvorrichtung BE1, BE2 eingeschaltet ist ab.

Zur Darstellung des Musters MUS in Abhängigkeit von dem Betriebszustand der Bemautungsvorrichtung BE1, BE2 kann die Steuerung ST1 den Zustand der Benutzungsberechtigung BER in der Wertkarte WEK bzw. in dem Abrechnungszentrum ABZ überwachen, sowie ob die Bemautungsvorrichtung BE1, BE2 ein- oder abgeschaltet ist

Die Steuerung ST1 steuert das Display DIP in Abhängigkeit von dem Betriebszustand der Bemautungsvorrichtung BE1, BE2 an auf welchem ein dem aktuellen Betriebszustand entsprechendes Muster MUS dargestellt wird. Zur Darstellung des Musters MUS kann das Display DIP Leuchtdioden LED bzw. Infarot-Leuchtdioden aufweisen.

Ist die Benutzungsberechtigung BER in dem Abrechnungszentrum ABZ abgelegt, so kann die Berechnungseinheit OBU dazu eingerichtet sein, in vorgebbaren Zeitintervallen den Zustand der Benutzungsberechtigung BER über ein Funknetz FUN, beispielsweise das GSM-Netz abzufragen und zu speichern.

Ist keine gültige Benutzerberechtigung BER für die Berechnungseinheit OBU vorhanden, so wird ein für diesen Zweck vorgesehenes optisches Muster MUS an der Fahrzeugfront FRO dargestellt.

Auch unerlaubte Manipulationen des Fahrers an der Wertkarte WEK oder an der Berechnungseinheit OBU können von der Steuerung ST1 des dem entsprechenden Fahrzeug FA1, FA2 zugeordneten Überwachungssystems UES erkannt werden. So kann die Steuerung ST1 des Überwachungssystems dazu eingerichtet sein, bei mehrmaliger Eingabe eines falschen Codes COD für eine Benutzerberechtigung BER in die Wertkarte WEK ein für diesen Zweck vorgesehenes Muster MUS auf dem Display darzustellen, beispielsweise eine leuchtende Leuchtdiode LED.

Falls die Benutzerberechtigung BER in der Wertkarte WEK abgelegt ist, d. h. wenn keine Verbindung zwischen der Bemautungsvorrichtung BEV und einem Abrechnungszentrum ABZ eines Mautbetreibers vorgesehen ist kann die Eingabe des Auf- bzw. Abfahrens auf eine mautpflichtige Strecke STR, d. h. die Aktivierung der Bemautungsvorrichtung BEV, durch den Lenker des Fahrzeuges FAR mittels einer geeigneten Eingabevorrichtung, beispielsweise einer Taste an der Wertkarte WEK erfolgen.

Dadurch kann ähnlich wie beim Entwerten einer Straßenbahnfahrkarte der Fahrzeuglenker zur Mitwirkung verpflichtet.

Wird die Wertkarte WEK von dem Fahrzeugbenutzer eingeschaltet und ist eine gültige Benutzungsberechtigung BER vorhanden, so erzeugt die Steuerung ST1 ein dementsprechendes optisches Muster MUS auf dem Display DIP, beispielsweise zwei leuchtende Leuchtdioden LED, während im ausgeschaltetem Zustand der Wertkarte WEK ein diesen Zustand charakterisierendes Muster MUS erzeugt wird, beispielsweise keine der Leuchtdioden LED emittiert Licht.

Anhand des Musters MUS wird also angezeigt, ob der Fahrer des Fahrzeuges FAR ein potentieller oder tatsächlicher Mautpreller ist.

Zur Beweissicherung können Fahrverlaufspositionen bzw. die Signatur SIG der Strecke STR und etwaige Informationen über den Benutzungszeitpunkt, beispielsweise in Form von einem an die aktuell ermittelte Signatur SIG beigefügten Zeitstempel STE, in einem Speicher SP3 der Wertkarte WEK oder dem Abrechnungszentrum ABZ abgelegt und im Bedarfsfall zur Verfügung gestellt werden. Durch diese Vorgangsweise kann eine online Kommunikation zwischen der Bemautungsvorrichtung und dem Abrechnungszentrum vermieden werden.

Um Manipulationen von Seiten des Fahrers zu verhindern, wird entweder nach einem in der Wertkarte WEK oder der Berechnungseinheit OBU gespeicherten Zyklus das Muster MUS gewechselt. Im Fall der kommunikationsfähigen Berechnungseinheit OBU kann das Muster auch extern beispielsweise via GSM-Broadcast-Aufforderung gewechselt werden.

Der Musterwechsel kann bei Verwendung einer kommunikationsfähigen Berechnungseinheit OBU auch regionenabhängig, oder bei Wechsel einer Mobilfunkzelle, über die Broadcastfunktionalität des Mobilfunknetzes ausgelöst werden kann.

D.h. das gültige Muster, welches einem zulässigen Betriebszustand entspricht, ist nicht fix, sondern kann auch beipielsweise nach einem Zeitraster, positionsabhängig, oder durch externe Ereignisse, wie den Cellbroadcast ausgelöst werden. Dadurch lässt sich verhindern, dass LKW- Fahrer nicht mit LED- Attrappen herumfahren und sich über das einzustellende Muster verständigen

Bei Durchfahren einer festen Kontrollstation KST kann nun dieses Muster ausgewertet und als Auslösesignal für eine Nummerntafel-OCR verwendet werden. Der Vorteil dieser Lösung besteht neben den geringen Kosten darin, dass nicht jedes Fahrzug einer Nummerntafel-OCR zugeführt werden muss.

Vorteilhafterweise wird das optische Muster als Infrarot-Muster dargestellt. Infrarot-Muster können durch billige Interferenzfilter an einer Infrarot-Kamera KAM, bei entsprechend hoher Lichtleistung der LED's, mit einem sehr viel höheren Signalrauschverhältnis erkannt werden als Nummerntafeln mit rein passivem Nummerntafel-OCR. Die Erkennung einiger einfacher Muster ist ebenfalls mit viel höherer Zuverlässigkeit möglich.

Das erfindungsgemäße Überwachungssystem DES wird also nicht zur Kommunikation, wie bei der eingangs erwähnten WO 99/66455 eingesetzt, sondern dient dazu, die Häufigkeit der aufwendigeren und unter den zu erwartenden Umgebungsbedingungen deutlich unzuverlässigeren Nummerntafel OCR zu verringern. Dadurch wird im Fall von zentral durchgeführter OCR das Datenaufkommen zwischen den ortsfesten Enforcementstationen und der OCR-Zentrale deutlich reduziert.

Eine mobile Überwachung kann ebenfalls über eine Infrarot-Kamera erfolgen. Ergänzend dazu kann auch über zusätzliche LED-Quellen im sichtbaren Bereich eine Vorselektion erfolgen. Es kann aber auch generell eine Signalisierung im sichtbaren Bereich erfolgen.

Innerhalb des Buchungsgebietes sind drei Arten von Fahrzeugen FAR anzutreffen:
1. Fahrzeuge FAR ohne oder mit ungültiger (manipulierter) IR/LED-Signatur, diese sind entweder Mautpreller, wie sie bei jeder beliebigen automatischen Mautmethodik prinzipiell möglich sind; oder diese sind Mautteilnehmer mit defekten Bemautungsvorrichtungen BEV, bzw. fehlender oder ungültiger Benutzungsberechtigungen BER, beispielsweise gesperrtem Konto KON oder aufgebrauchtem Guthaben GUT. Alle diese Teilnehmer können an entsprechenden Kontrollstationen (fest oder mobil) erkannt und nach festgelegten Regeln behandelt werden.
2. Fahrzeuge mit gültiger IR/LED Signatur, wobei das Verlassen eines Staatsgebietes erkannt und z. B. die Kommunikation der Bemautungsvorrichtung BER mit dem Abrechnungszentrum ABZ samt Bemautungsvorgang deaktiviert wird und nur mehr eine Positionsbestimmung erfolgt, oder auf das von der Basistechnologie her kompatible Mautsystem eines Nachbarlandes umgeschaltet wird.
3. Da die aktuelle Position des Fahrzeuges in der mitgeführten Berechnungseinheit BEE bekannt ist, und von dieser erkannt werden kann welcher Koordinatenpunkt diesseits oder jenseits der Grenze liegt, kann bereits vor einem Grenzübertritt auf einer mautpflichtigen Strecke rechtzeitig das aktuelle Muster aktiviert werden. Vorteilhafterweise ist um die Grenze eine Toleranzzone vorgesehen, in welcher eine Aktivierung der Berechnungseinheit nicht unbedingt erforderlich ist Erfolgt eine Weiterfahrt auf dem Staatsgebiet auf einer mautpflichtigen Verkehrsfläche, so erfolgt die Bemautung entsprechend dem erfindungsgemäßen Verfahren.

Zusammenfassend lässt sich sagen, dass es die Erfindung ermöglicht auf einfache Art eine Überwachung des ordnungsgemäßen Betriebes von Bemautungsvorrichtungen zu gewährleisten.

## Patentansprüche

1. Verfahren zur Überwachung des ordnungsgemäßen Betriebs einer Bemautungsvorrichtung (BEV) eines Fahrzeuges (FAR) mit einem Fahrzeugkennzeichen (KEN), wobei an dem Fahrzeug (FAR) zumindest ein für den Betriebszustand der Bemautungsvorrichtung (BEV) charakteristisches, vorgebbares optisches Muster/Signal (MUS) erzeugt wird, **dadurch gekennzeichnet, dass** der Zustand einer Benutzungsberechtigung (BER) in einer Wertkarte (WEK) oder in einem Abrechnungszentrum (ABZ) sowie der Ein/Aus-Schaltzustand der Bemautungsvorrichtung (BEV) überwacht wird, wobei die Benutzungsberechtigung (BER) als Guthaben (GUT) für anfallende Mautgebühren (GEB), als Zeitkarte (ZEI) zur Benutzung vorgebbarer, mautpflichtiger Strecken (STR) in einem gewissen Zeitraum, als Streckenguthaben (SGH), als Terminbindung, etc., ausgeführt sein kann, und die von einem Fahrzeugführer gewünschte Benutzungsberechtigung (BER) als Code (COD) in die Bemautungsvorrichtung (BEV) übertragen wird, wobei der Code (COD) verschlüsselt übertragen wird.

2. Verfahren nach Anspruch 1, **dadurch gekennzeichnet, dass** das optische Muster/Signal (MUS) mittels zumindest einer Leuchtdiode (LED) erzeugt wird.

3. Verfahren nach Anspruch 1, **dadurch gekennzeichnet, dass das** optische Muster/Signal (MUS) ein Infrarot-Muster/Signal ist.

4. Verfahren nach Anspruch 2, **dadurch gekennzeichnet, dass** die Leuchtdiode eine Infrarot-Leuchtdiode ist.

5. Verfahren nach einem der Ansprüche 1 bis 4, **dadurch gekennzeichnet, dass** das optische Muster/Signal (MUS) mittels eines optisch empfindlichen Sensors detektiert wird.

6. Verfahren nach einem der Ansprüche 1 bis 5, **dadurch gekennzeichnet, dass** das optische Muster/Signal (MUS) mittels einer Infrarot-Kamera (KAM) detektiert wird.

7. Verfahren nach einem der Ansprüche 1 bis 6, **dadurch gekennzeichnet, dass** bei Erzeugung eines Musters/Signals (MUS), welches einem nicht ordnungsgemäßen Betrieb der Bemautungsvorrichtung (BEV) entspricht, das Kennzeichen (KEN) des Fahrzeuges (FAR) bei Passieren einer Kontrollstelle (KST) erfasst wird.

8. Überwachungssystem (UES) zur Überwachung des ordnungsgemäßen Betriebs einer Bemautungsvorrichtung (BEV) eines Fahrzeuges (FAR) mit einem Fahrzeugkennzeichen (KEN), welches dazu eingerichtet ist, an dem Fahrzeug (FAR) zumindest ein für den Betriebszustand der Bemautungsvorrichtung (BEV) charakteristisches, vorgebbares optisches Muster/Signal (MUS) zu erzeugen, **dadurch gekennzeichnet, dass** eine Steuerung (STE) dazu eingerichtet ist, den Zustand einer Benutzungsberechtigung (BER) in einer Wertkarte (WEK) oder in einem Abrechnungszentrum (ABZ) sowie den Ein/Aus-Schaltzustand der Bemautungsvorrichtung (BEV) zu überwachen, wobei die Benutzungsberechtigung (BER) als Guthaben (GUT) für anfallende Mautgebühren (GEB), als Zeitkarte (ZEI) zur Benutzung vorgebbarer, mautpflichtiger Strecken (STR) in einem gewissen Zeitraum, als Streckenguthaben (SGH), als Terminbindung, etc., ausgeführt sein kann, und die von einem Fahrzeugführer gewünschte Benutzungsberechtigung (BER) als Code (COD) in die Bemautungsvorrichtung (BEV) übertragbar ist, wobei der Code (COD) verschlüsselt ist.

9. Überwachungssystem nach Anspruch 8, **dadurch gekennzeichnet, dass** zur Erzeugung des vorgebbaren optischen Musters/Signals (MUS) zumindest eine Leuchtdiode (LED) vorgesehen ist.

10. Überwachungssystem nach Anspruch 9, **dadurch gekennzeichnet, dass** sie dazu eingerichtet ist, ein Infrarot-Muster/Signal zu erzeugen.

11. Überwachungssystem nach Anspruch 10, **dadurch gekennzeichnet, dass** zur Erzeugung des Infrarot-Musters/Signals eine Infrarot-Leuchtdiode vorgesehen ist.

12. Überwachungssystem nach einem der Ansprüche 8 bis 11, **dadurch gekennzeichnet, dass** es dazu eingerichtet ist, das optische Muster/Signal (MUS) mittels eines optisch empfindlichen Sensors zu detektieren.

13. Überwachungssystem nach einem der Ansprüche 8 bis 12, **dadurch gekennzeichnet, dass** es dazu eingerichtet ist, das optische Muster/Signal (MUS) mittels einer Infrarot-Kamera (KAM) zu detektieren.

14. Überwachungssystem nach einem der Ansprüche 8 bis 13, **dadurch gekennzeichnet, dass** es dazu eingerichtet ist, bei Erzeugung eines Musters/Signals (MUS) welches einem nicht ordnungsgemäßen Betrieb der Bemautungsvorrichtung (BEV) entspricht das Kennzeichen (KEN) des Fahrzeuges (FAR) bei Passieren einer Kontrollstelle (KST) zu erfassen.

## Claims

1. Method for monitoring the correct operation of a toll payment apparatus (BEV) for a vehicle (FAR) having a vehicle indentification (KEN) at least one optical pattern/signal (MUS), which is characteristic of the operating state of the toll payment apparatus (BEV) and can be predetermined, being produced on the vehicle (FAR), **characterized in that** the status of a usage authorization (BER) is monitored in a prepayment card (WEK) or in a billing centre (ABZ) as well as the in/out switching state of the toll payment apparatus (BEV), in which case the usage authorization (BER) may be in the form of a credit (GUT) for toll fees (GEB) which are incurred, a time card (ZEI) for using predetermined routes (STR) which are subject to tolls within a specific time period, a route credit (SGH), timings, etc., and the usage authorization (BER) desired by the driver of a vehicle is transmitted to the toll payment apparatus (BEV) as a code (COD) which is transmitted in scramble form.

2. Method according to Claim 1, **characterized in that** the optical pattern/signal (MUS) is produced by means of at least one light-emitting diode (LED).

3. Method according to Claim 1, **characterized in that** the optical pattern/signal (MUS) is an infrared pattern/signal.

4. Method according to Claim 2, **characterized in that** the light-emitting diode is an infrared light-emitting diode.

5. Method according to one of Claims 1 to 4, **characterized in that** the optical pattern/signal (MUS) is detected by means of an optically sensitive sensor.

6. Method according to one of Claims 1 to 5, **characterized in that** the optical pattern/signal (MUS) is detected by means of an infrared camera (KAM).

7. Method according to one of Claims 1 to 6, **characterized in that**, for production of a pattern/signal (MUS) which corresponds to incorrect operation of the toll payment apparatus (BEV), the number plate (KEN) of the vehicle (FAR) is recorded as it passes a monitoring point (KST).

8. Monitoring system (UES) for monitoring correct operation of a toll payment apparatus (BEV) for a vehicle (FAR) with a vehicle number plate (KEN), which is designed to produce at least one optical pattern/signal (MUS), which is characteristic of the operating state of the toll payment apparatus (BEV) and can be predetermined, at the vehicle (FAR), **characterized in that** a controller is set up to monitor the status of a usage authorization (BER) in a prepayment card (WEK) or in a billing centre (ABZ) as well as the in/out switching state of the toll payment apparatus (BEV), in which case the usage authorization (BER) may be in the form of a credit (GUT) for toll fees (GEB) which are incurred, a time card (ZEI) for using predetermined routes (STR) which are subject to tolls within specific time period, a route credit (SGH), timings, etc., and the usage authorization (BER) desired by the driver of a vehicle is transmitted to the toll payment apparatus (BEV) as a code (COD) which is scrambled.

9. Monitoring system according to Claim 8, **characterized in that** at least one light-emitting diode (LED) is provided in order to produce the optical pattern/signal (MUS) which can be predetermined.

10. Monitoring system according to Claim 9, **characterized in that** it is designed to produce an infrared pattern/signal.

11. Monitoring system according to Claim 10, **characterized in that** an infrared light-emitting diode is provided in order to produce the infrared pattern/signal.

12. Monitoring system according to one of Claims 8 to 11, **characterized in that** the monitoring system is designed to detect the optical pattern/signal (MUS) by means of an optically sensitive sensor.

13. Monitoring system according to one of Claims 8 to 12, **characterized in that** the monitoring system is designed to detect the optical pattern/signal (MUS) by means of an infrared camera (KAM).

14. Monitoring system according to one of Claims 8 to 13, **characterized in that** the monitoring system is designed to record the number plate (KEN) of the vehicle (FAR) as it passes a monitoring point (KST) for production of a pattern/signal (MUS) which corresponds to incorrect operation of the toll payment apparatus (BEV).

## Revendications

1. Procédé pour surveiller qu'un dispositif de péage (BEV) d'un véhicule (FAR) muni d'un identificateur (KEN) fonctionne correctement, dans lequel au moins un modèle / signal (MUS) optique prédéfinissable et caractéristique de l'état de fonctionnement du dispositif de péage (BEV) est produit sur le véhicule (FAR),
**caractérisé en ce que**
on surveille l'état d'une autorisation d'accès (BER) à une carte à crédit (WEK) ou à un centre de règlement (ABZ) et l'état activé / désactivé du dispositif de péage (BEV) ainsi que l'état de connexion/déconnexion du dispositif de péage, l'autorisation d'accès (BER) pouvant prendre la forme d'une provision (GUT) pour des péages (GEB) dus, d'une carte d'abonnement (ZEI) pour emprunter des trajets (STR) soumis à péage et prédéfinissables pendant une certaine durée, d'une provision de trajet (SGH), d'un engagement temporaire, etc.,
et l'autorisation d'accès (BER) souhaitée par le conducteur du véhicule est transmise au dispositif de péage (BEV) sous forme de code (COD), le code (COD) étant chiffré.

2. Procédé selon la revendication 1, **caractérisé en ce que** le modèle / signal (MUS) optique est produit à l'aide d'au moins une diode électroluminescente (LED).

3. Procédé selon la revendication 1, **caractérisé en ce que** le modèle / signal (MUS) optique est un modèle / signal infrarouge.

4. Procédé selon la revendication 2, **caractérisé en ce que** la diode électroluminescente est une diode à rayonnement infrarouge.

5. Procédé selon l'une des revendications 1 à 4, **caractérisé en ce que** le modèle / signal (MUS) optique est détecté à l'aide d'un capteur sensible du point de vue optique.

6. Procédé selon l'une des revendications 1 à 5, **caractérisé en ce que** le modèle / signal (MUS) optique est détecté à l'aide d'une caméra infrarouge (KAM).

7. Procédé selon l'une des revendications 1 à 6, **caractérisé en ce qu'**un modèle / signal (MUS) en provenance d'un dispositif de péage (BEV) qui ne fonctionne pas correctement est produit, l'identificateur (KEN) du véhicule (FAR) est enregistré quand on passe devant un poste de contrôle (KST).

8. Système de surveillance (UES) pour surveiller qu'un dispositif de péage (BEV) d'un véhicule (FAR) muni d'un identificateur (KEN) fonctionne correctement, lequel est conçu pour produire sur le véhicule (FAR) au moins un modèle / signal (MUS) optique prédéfinissable et caractéristique de l'état de fonctionnement du dispositif de péage (BEV),
**caractérisé en ce qu'**une commande (STE) est conçue pour surveiller l'état d'une autorisation d'accès (BER) dans une carte à crédit (WEK) ou dans un centre de règlement (ABZ) et pour surveiller que le dispositif de péage (BEV) est connecté/déconnecté, l'autorisation d'accès (BER) pouvant prendre la forme d'une provision (GUT) pour des péages (GEB) dus, d'une carte d'abonnement (ZEI) pour emprunter des trajets (STR) soumis à péage et prédéfinissables pendant une certaine durée, d'une provision de trajet (SGH), d'un engagement temporaire, etc., et l'autorisation d'accès (BER) souhaitée par le conducteur du véhicule peut être transmise dans le dispositif de péage (BEV) sous forme de code (COD), le code (COD) étant chiffré.

9. Système de surveillance selon la revendication 8, **caractérisé en ce qu'**on prévoit au moins une diode électroluminescente (LED) pour produire le modèle / signal (MUS) optique prédéfinissable.

10. Système de surveillance selon la revendication 9, **caractérisé en ce qu'**il est conçu pour produire un modèle / signal infrarouge.

11. Système de surveillance selon la revendication 10, **caractérisé en ce qu'**on prévoit une diode électroluminescente infrarouge pour produire le modèle / signal infrarouge.

12. Système de surveillance selon l'une des revendications 8 à 11, **caractérisé en ce qu'**il est conçu pour détecter le modèle / signal (MUS) optique à l'aide d'un capteur sensible du point de vue optique.

13. Système de surveillance selon l'une des revendications 8 à 12, **caractérisé en ce qu'**il est conçu pour détecter le modèle / signal (MUS) optique à l'aide d'une caméra infrarouge (KAM).

14. Système de surveillance selon l'une des revendications 8 à 13, **caractérisé en ce qu'**il est conçu pour enregistrer l'identificateur (KEZ) du véhicule (FAR) quand on passe devant un poste de contrôle (KST) lorsqu'est produit un modèle / signal (MUS) en provenance d'un dispositif de péage (BEV) qui ne fonctionne pas correctement.
